# EUROPÄISCHE PATENTSCHRIFT

(11) **EP 2 006 221 B1**
(45) Veröffentlichungstag und Bekanntmachung des Hinweises auf die Patenterteilung: **09.12.2009**
(21) Anmeldenummer: 07020561.2
(22) Anmeldetag: 20.10.2007
(51) Int. Cl.: B65F 1/14

(54) **Unterflursammelbehälter**
Underground collection container
Récipient de collecte souterrain

(30) Priorität: 20.06.2007 DE 202007008598 U
(43) Veröffentlichungstag der Anmeldung: 24.12.2008
(73) Patentinhaber: Bauer, Heinz-Dieter, 46354 Südlohn (DE)
(72) Erfinder: Bauer, Heinz-Dieter, 46354 Südlohn (DE)
(74) Vertreter: Habbel, Hans-Georg

(56) Entgegenhaltungen:
- DE-A- 19 738 649
- DE-U-202007 008 598
- FR-A- 2 736 901
- FR-A- 2 809 474
- NL-C- 1 028 372

## Beschreibung

Die Erfindung bezieht sich auf einen Unterflursammelbehälter für Wertstoffe und Abfälle gemäß dem Oberbegriff des Hauptanspruches.

Im Stand der Technik sind in der Praxis derartige Unterflursammelbehälter (Unterflur-System Modell GTU der Firma Bauer, Südlohn) bekannt geworden, wobei z. B. ein verzinkter Container vorgesehen wird, der in einen unterirdischen Betonbehälter eingesetzt werden kann, aus dem der Container zur Entleerung herausgezogen wird. Während der Container die Unterflurkonstruktion verlässt, wird eine mechanische, selbsttätige Plattform betätigt, welche die Grube verschliesst und somit die nötige Sicherheit während der Entleerung gewährleistet. Im Stand der Technik sind dabei sowohl der Container wie auch der Behälter viereckig im Querschnitt ausgebildet, und der Betrieb der Sicherheitsplattform ist außerordentlich aufwendig, so dass derartige Unterflursammelbehälter kostenaufwendig sind.

In der NL 1 028 372 C wird ein gattungsgemäßer, im Erdboden einzusetzender Behälter beschrieben, der einen entsprechenden Container aufnehmen kann. In dem Behälter ist eine Stellarmatur vorgesehen, auf die der Container aufsteht. Wird der Container angehoben, wandert die Stellarmatur mit dem Boden des Behälters nach oben und wird im oberen Bereich an einem Heraustreten aus dem Behälter gehindert. Wird der Container weiter angehoben, werden Rasterfinger ausgefahren und die Stellarmatur wird an den Seitenwandungen des Behälters verrastet entweder durch Stößel, die in entsprechende U-förmige Schienen eingreifen oder durch ineinandergreifende Verriegelungsteile. Die Stellarmatur trägt eine Sicherheitsplattform, die bei abgenommenem Container die dann offene Grube verschließt. Durch Aufsetzen des Containers auf die Sicherheitsplattform wird die Stellarmatur betätigt und der Container kann mit der Sicherheitsplattform und der Stellarmatur nach unten abgesenkt werden.

Die Hubbewegung der Stellarmatur und damit der Sicherheitsplattform wird durch eine Gegengewichtsanordnung erreicht.
Die zur Hubbewegung und zur Verriegelung erforderlichen Elemente sind relativ aufwendig gestaltet, benötigen eine Vielzahl von Umlenkrollen und Zugbänder, die in dem Raum des Behälters angeordnet sind. Diese bekannte Einrichtung ist damit störanfällig, insbesondere in dem rauhen Betrieb der Abfallentsorgung, wobei auch der Einfluss der Feuchtigkeit nicht ganz auszuschliessen ist und damit die Funktionsfähigkeit der Umlenkrollen leicht eingeschränkt wird.

Der Erfindung liegt die Aufgabe zugrunde, einen Unterftursammelbehälter für Wertstoffe und Abfälle zu schaffen, der wesentlich kostengünstiger hergestellt werden kann und weniger störanfällig ist.

Diese der Erfindung zugrundeliegende Aufgabe wird durch die Lehre des Hauptanspruches gelöst.

Vorteilhafte Ausgestaltungen sind in den Unteransprüchen erläutert.

Der eigentliche Behälter und der Container können rund oder polygonal ausgebildet sein und der Behälter kann aus Beton, Stahl, Kunststoff oder auch Mauerwerk hergestellt werden, während der Container vorzugsweise aus verzinktem Stahlblech besteht, worauf aber die Erfindung keineswegs beschränkt ist. Der eigentliche Behälter kann, wenn er vorgefertigt wird, einteilig und wasserdicht ausgebildet sein. Wird er gemauert, kann auch der gemauerte Behälter wasserdicht erstellt werden.

Der Container trägt an seiner Oberseite eine sogenannte Gehwegplattform, beispielsweise aus Tränenblech, auf der eine Einwurfsäule angeordnet ist, die vorzugsweise aus Edelstahl besteht und über bekannte Hubsysteme angehoben und entleert werden kann.

Ein Ausführungsbeispiel der Erfindung wird nachfolgend anhand der Zeichnungen erläutert. Die Zeichnungen zeigen dabei in
- Fig. 1: in einer auseinandergezogenen Darstellungsweise den Aufbau des erfindungsgemäßen Unterflursammelbehälters, in
- Fig. 2: eine schaubildliche Ansicht auf einen Behälter mit innen angeordneter Stellarmatur und teilweise eingezeichneter Sicherheitsplattform, in
- Fig. 3: in größerem Maßstab eine erste Ausführungsform der Stellarmatur, in
- Fig. 4: in entsprechendem Maßstab eine zweite Ausführungsform der Stellarmatur und in
- Fig. 5: in ebenfalls größerem Maßstab die Verrastung der Stellarmatur in den Seitenwänden des Behälters.

In Fig. 1 ist in einer auseinandergezogenen Darstellungsweise ein Behälter 1 dargestellt, der beispielsweise aus Beton besteht und in dem eine Sicherheitsplattform 8 angeordnet wird, wobei die Anordnung und Betätigung der Sicherheitsplatte 8 nachfolgend noch ausführlich beschrieben wird.

In den Behälter 1 als Außenbehälter kann ein z. B. verzinkter Container 22 als Innenbehälter eingesetzt werden oder aus dem Behälter 1 entnommen werden, wobei dieser Container 22 fest eine Gehwegsplattform 23 trägt, die beispielsweise aus Rutschsicherheitsgründen aus Tränenblech gefertigt ist. Fest verbunden mit der Gewegsplattform 23 ist eine Einwurfsäule 24 vorzugsweise aus Edelstahl, die mit einer entsprechenden Hubvorrichtung versehen ist, durch die der Container 22 ausgehoben und die am Boden des Containers vorgesehenen Klappen 25 und 26 geöffnet werden können. Schließlich zeigt Fig. 1 einen Straßenausschnitt mit eingebautem Unterflursammelbehälter.

Fig. 2 zeigt in größerem Maßstab den eigentlichen Behälter 1, auch als Außenbehälter bezeichnet. Im oberen Bereich des Behälters 1 ist in Fig. 2 eine Stellarmatur 4 erkennbar, die bei dem dargestellten Ausführungsbeispiel aus drei von einem Zentrum ausgehenden Armen 9 besteht, die im Wandbereich in einem Ring 20 münden. Im Zentrum ist ein Stößel 11 angeordnet, dessen Wirkungsweise später erläutert werden wird.

Im Wandbereich des Behälters 1 sind Führungen 3 vorgesehen (siehe Fig. 5), in die Rasterfinger 5 der Arme 9 eingreifen können, wobei weiterhin im Wandbereich eine Hubeinrichtung 6 vorgesehen ist, die einerseits am Ring 20 angreift, andererseits ein Gegengewicht trägt und mittels eines Seiles über eine Seilrolle 14 geführt ist.

Der Stößel 11 ist bei der Ausführungsform gemäß Fig. 3 gegen die Kraft von Rückstellfedern 10 angeordnet und schließt an seinem unteren Ende an die Rasterfinger 5 an, und zwar ebenfalls unter Zwischenschaltung von Rückstellfedern 12, so dass durch den Stößel 11 eine Betätigungseinrichtung 7 geschaffen wird, die bei aufgesetztem Container 22 wirksam wird.

Bei der Ausführungsform gemäß Fig. 4 ist ein Stößel 11a vorgesehen, der auf- und abbeweglich innerhalb eines Schutzmantels 21 angeordnet ist. Rückstellfedern für die Betätigung des Stößels 11 a sind nicht erforderlich, aber der Stößel 11 a greift ebenfalls an seinem unteren Ende an die Rasterfinger 5 an. Diese sind - wie am Beispiel gemäß Fig. 3 beschrieben - durch Rückstellfedern 12 beaufschlagt. Auf diese Weise wird eine anders arbeitende Betätigungseinrichtung geschaffen.

Die Wirkungsweise der in Fig. 3 beschriebenen Betätigungseinrichtung ist derart, dass bei aufgesetztem Container 22 der Stößel 11 nach unten gedrückt wird durch die Bodenplatte des Containers 22 und gegen die Kraft der Rückstellfedern 10, wodurch gleichzeitig die Rasterfinger 5 aus den Führungen 3 herausgezogen werden, und zwar ebenfalls gegen die Kraft der Rückstellfedern 12, so dass diese Betätigungsvorrichtung 7 bewirkt, dass der Ring 20 mit den Armen 9 auf- und abbeweglich ist, wenn der auf der Betätigungseinrichtung 7 aufruhende Container nach oben angehoben wird. Die Sicherheitsplattform 8 schließt in ihrer oberen Stellung und bei abgehobenem Container 22 die Öffnung des Behälters 1 ab.

Gemäß der Ausfüfhrungsform nach Fig. 4 wird eine Stößelanordnung vorgeschlagen, wobei ein Stößel 11a in einem Schutzmantel 21 angeordnet ist. Betätigt wird dieser Stößel 11a nicht nur durch den Boden des Containers 22, sondern durch einen am Boden des Containers 22 fluchtend mit der Stößelplatte 11a angeordneten Vorsprung. Nur bei Eingreifen dieses Vorsprunges in den Schutzmantel 21 kann der Stößel 11a betätigt werden.

Im oberen Endbereich verlässt der Container 22 die Oberseite der Betätigungsvorrichtung 7, die Rückstellfedern 10 bzw. 12 führen den Stößel 11, 11a nach oben und die Rückstellfedern 12 führen die Rasterfinger 5 in die entsprechende Ausnehmung in den Führungen 3, so dass dadurch die auf den Armen 9 aufruhende Sicherheitsplattform 8 die Oberseite des an sich dann offenen Behälters 1 verschließt und in dieser Lage gehalten wird.

Die Rückstellfedern 10 sind so stark, dass sie erst bei einem Gewicht, das höher als das Durchschnittsgewicht eines Fußgängers liegt, tätig werden, so dass auf der Sicherheitsplattform 8 bei eingerasteten Rasterfingern 5 in der Führung 3 ohne weiteres Fußgänger auf der Sicherheitsplattform 8 stehen können.

Damit die Sicherheitsplattform 8 bei Anheben des Containers auch tatsächlich nach oben hochsteigt, ist die Hubeinrichtung 6 vorgesehen, die über Gegengewichte bewirkt, dass die Sicherheitsplattform 8 mit den zugeordneten Bauteilen nach oben bewegt wird, so dass bei Abheben des Containers 22 nunmehr die Rastefinger 5 in die Führungen 3 eingreifen können.

Das vorbeschriebene Ausführungsbeispiel ist selbstverständlich nicht auf das dargestellte Ausführungsbeispiel beschränkt, sondern es können zum Beispiel mehrere Arme 9 vorgesehen sein und auch die Betätigungsvorrichtung 7 kann anders ausgebildet sein, wenn nur erreicht wird, dass die vorbeschriebene Funktion der Absicherung des offenen Behälters 1 bewirkt wird.

Dadurch, dass der eigentliche Behälter 1 z. B. rund ausgebildet ist und weiterhin durch die voraufbeschriebene einfache, aber sicher aufgebaute Betätigungsvorrichtung 7 wird erreicht, dass im Gegensatz zu den bisher bekannten Unterflursammelbehältern ein wesentlich kostengünstigerer Sammelbehälter erstellt werden kann, der aber die gleiche Leistung wie die bisher bekannten Sammelbehälter erbringt und sich besser in das Straßenbild einpasst.

## Patentansprüche

1. Unterflursammelbehälter für Wertstoffe und Abfälle mit einem Container (22) in einem unterirdischen Behälter (1), mit an der Innenwandung (2) des Behälters angeordneten Führungen (3), mit einer innerhalb des Behälters (1) angeordneten Stellarmatur (4) mit mit den Führungen (3) zusammenwirkenden Rasterfingern (5), und einer von der Stellarmatur (4) getragenen Sicherheitsplattform (8), die bei Entnahme des Containers (22) über eine Hubeinrichtung (6) aus einem oder mehreren an der Stellarmatur (4) angreifenden über eine Seilrolle (14) geführte Gegengewichte den dann offenen Behälter (1) verschließt, wobei die Stellarmatur (4) eine vom aufstehenden Behälter (1) beaufschlagte Betätigungseinrichtung (7) für die Rasterfinger (5) aufweist, **dadurch gekennzeichnet, dass** die Führungen (3) für die Rasterfinger (5) und die Hubeinrichtung (6) in der Innenwandung (2) des Behälters (1) angeordnet sind.

2. Unterflursammelbehälter nach Anspruch 1, **dadurch gekennzeichnet, dass** die Stellarmatur (4) aus Armen (9) besteht, die endständig die Rasterfinger (5) tragen und die von der Betätigungsvorrichtung (7) betätigbar sind.

3. Unterflursammelbehälter nach Anspruch 1 oder 2, **dadurch gekennzeichnet, dass** die Betätigungsvorrichtung (7) ein gegen die Kraft von Rückstellfedern bewegbarer Stößel (11) ist, der unter Zwischenschaltung eines Hebelgestänges die Rasterfinger (5) betätigt und durch dessen Abwärtsbewegung die Rasterfinger (5) aus ihrer Riegelstellung in den Führungen (3) herausführbar sind.

4. Unterflursammelbehälter nach einem der vorhergehenden Ansprüche 1 oder 2, **dadurch gekennzeichnet, dass** ein Stößel (11a) vertieft in einen Schutzmantel (21) angeordnet ist der an seiner Unterseite unter Zwischenschaltung eines Hebelgestänges an die Rasterfinger (5) anschließt und von einem an der Unterseite des Containers (22) vorgesehen, in den Schutzmantel (21) passenden Vorsprung betätigbar ist.

5. Unterflursammelbehälter nach Anspruch 3 oder 4, **dadurch gekennzeichnet, dass** die Rasterfinger (5) gegen die Wirkung von Rückstellfedern (12) von den Stößeln (11, 11a) betätigbar sind.

6. Unterflursammelbehälter nach ein oder mehreren der vorhergehenden Ansprüche, **dadurch gekennzeichnet, dass** zumindest der Behälter (1) im Querschnitt rund ausgebildet ist.

7. Unterflursammelbehälter nach Anspruch 1, **dadurch gekennzeichnet, dass** der Behälter (1) aus Beton, Stahl, Kunststoff oder Mauerwerk besteht.

## Claims

1. Underground collection container for potentially recyclable and waste material, comprising a holding means (22) in an underground container (1) and having guides (3) disposed on the inner walling (2) of the container and having a positioning element (4) disposed inside the container (1) having engaging members (5) coacting with the guides (3) and having a safety platform (8) carried on the positioning element (4) which platform during emptying of the holding means (22) via a lifting device (6) consisting of one or more counterweights engaging with the positioning element (4) and guided via a pulley (14) closes the then open container (1), where the positioning element (4) incorporates an actuating device (7) for the engaging members (5) to which actuating device pressure is applied by the container (1) standing on it, **characterised in that** the guides (3) for the engaging members (5) and the lifting device (6) are disposed in the inner walling (2) of the container (1).

2. Underground collection container in accordance with claim 1, **characterised in that** the positioning element (4) consists of arms (9) bearing the engaging members (5) at their ends and able to be actuated by the actuating device (7).

3. Underground collection container in accordance with claim 1 or 2, **characterised in that** the actuating device (7) is a pushrod (11) which can be moved against the pressure of return springs and which via a combination of levers actuates the engaging members (5) and through the downward movement of which the engaging members (5) can be moved out of their locking position in the guides (3).

4. Underground collection container in accordance with one of the foregoing claims 1 or 2, **characterised in that** a pushrod (11 a) is disposed recessedly in a protective casing (21) which on its underside is connected to the engaging members (5) via a combination of levers and can be actuated by a projecting portion provided on the underside of the holding means (22) and fitting into the protective casing (21).

5. Underground collection container in accordance with claims 3 or 4, **characterised in that** the engaging members (5) can be actuated by the pushrods (11, 11a) against the action of return springs (12).

6. Underground collection container in accordance with one or more of the foregoing claims, **characterised in that** at least the container (1) has a round cross-section.

7. Underground collection container in accordance with claim 1, **characterised in that** the container (1) is made from concrete, steel, plastic or stonework.

## Revendications

1. Récipient de collecte souterrain pour matériaux revalorisables et déchets, comprenant un conteneur (22) dans un récipient (1) souterrain, avec des guidages (3) disposés contre la paroi intérieure (2) du récipient, avec une armature (4) de déplacement agencée à l'intérieur du récipient (1), armature comprenant des doigts de crantage (5) qui interagissent avec les guidages (3), et avec une plateforme de sécurité (8) supportée par l'armature (4) de déplacement, plateforme qui obture le récipient (1) ouvert lorsqu'on enlève le conteneur (22) au moyen d'un équipement de levage (6) composé d'un ou plusieurs contrepoids guidé(s) par une poulie (14) à câble et qui attaquent l'armature (4) de déplacement, cette dernière (4) présentant un dispositif d'actionnement (7) des doigts de crantage (5), dispositif que le récipient (1) montant soumet à pression, **caractérisé en ce que** les guidages (3) des doigts de crantage (5) et l'équipement de levage (6) sont disposés dans la paroi intérieure (2) du récipient (1).

2. Récipient de collecte souterrain selon la revendication 1, **caractérisé en ce que** l'armature (4) de déplacement se compose de bras (9) qui supportent en leurs extrémités les doigts de crantage (5) et qui sont actionnables par le dispositif d'actionnement (7).

3. Récipient de collecte souterrain selon la revendication 1 ou 2, **caractérisé en ce que** le dispositif d'actionnement (7) est un poussoir (11) déplaçable en vainquant la force de ressorts de rappel, lequel poussoir actionne les doigts de crantage (5) par l'intermédiaire d'une tringlerie faisant levier, les doigts de crantage (5) pouvant quitter leur position de verrous dans les guidages (3) lorsque le poussoir descend.

4. Récipient de collecte souterrain selon l'une des revendications précédentes 1 ou 2, **caractérisé en ce qu'**un poussoir (11a) est disposé en creux dans un tube protecteur (21) raccordé sur son côté inférieur aux doigts de crantage (5) par l'intermédiaire d'une tringlerie faisant levier, et est actionnable par une protubérance prévue contre le côté inférieur du conteneur (22) et allant dans le tube de protection (21).

5. Récipient de collecte souterrain selon la revendication 3 ou 4, **caractérisé en ce que** les doigts de crantage (5) sont actionnables par les poussoirs (11, 11 a) en vainquant l'effet de ressorts de rappel (12).

6. Récipient de collecte souterrain selon l'une ou plusieurs des revendications précédentes, **caractérisé en ce qu'**au moins le récipient (1) présente une section ronde.

7. Récipient de collecte souterrain selon la revendication 1, **caractérisé en ce que** le récipient est en béton, en acier, en matière plastique ou en maçonnerie.
